# FASCICULE DE BREVET EUROPEEN

(11) **EP 0 044 594 B1**
(45) Date de publication et mention de la délivrance du brevet: **22.06.1983**
(21) Numéro de dépôt: 81200797.9
(22) Date de dépôt: 10.07.1981
(51) Int. Cl.: C25C 7/06

(54) **Procédé et installation pour remplacer des cathodes**
Verfahren und Vorrichtung zum Wechseln von Kathoden
Process and apparatus for replacing cathodes

(30) Priorité: 21.07.1980 LU 82645
(43) Date de publication de la demande: 27.01.1982
(73) Titulaire: METALLURGIE HOBOKEN-OVERPELT Société anonyme dite:, B-1000 Bruxelles (BE)
(72) Inventeur: Viellefont, Jean François, B-2270 Herenthout (BE); Dierckxsens, Robert, B-2430 Olen (BE)
(74) Mandataire: Saelemaekers, Juul (BE)

## Description

La présente invention se rapporte à un procédé pour remplacer des cathodes dans une usine électrolytique, dans laquelle des cuves d'électrolyse oblongues situées côte à côte forment une rangée s'étendant transversalement par rapport à l'axe longitudinal des cuves et dans laquelle dans chaque cuve un groupe de cathodes, suspendues verticalement, à distance égale et transversalement par rapport à l'axe longitudinal de la cuve, reçoit un dépôt électrolytique suivant lequel, lorsque le dépôt électrolytique a atteint une épaisseur désirée,
- on remonte un sous-groupe de cathodes d'une cuve en veillant à ce que l'orientation et la disposition des cathodes dans le sous-groupe remonté restent identiques à ce qu'elles étaient dans la cuve, cette cuve étant devenue ainsi une cuve incomplète,
- on transporte le sous-groupe remonté vers une installation de dépouillement, dans laquelle les cathodes sont dépouillées de leur dépôt électrolytique et dans laquelle il est prévu une entrée pour cathodes à dépouiller et une sortie pour cathodes dépouillées,
- on dépose le sous-groupe à l'entrée de l'installation de dépouillement,
- on remonte à la sortie de l'installation de dépouillement une série de cathodes dépouillées correspondant en nombre et en disposition au sous-groupe susdit,
- on transporte cette série remontée vers une cuve incomplète, et
- on la dépose dans cette cuve de façon à compléter celle-ci.

Dans un tel procédé on ne peut remonter par cuve qu'un sous-groupe de cathodes, par exemple la moitié d'une charge de cuve, étant donné que pendant le remplacement des cathodes la cuve doit rester sous tension.

Un tel procédé est déjà utilisé depuis longtemps pour la production de feuilles de départ pour l'électroraffinage de cuivre. Ce procédé connu se déroule comme suit. Lors du démarrage du remplacement des cathodes on remonte d'une première cuve d'une rangée de cuves un sous-groupe compact de cathodes qui se succèdent immédiatement, par ex. la moitié avant de la charge de cuve. On transporte ce sous-groupe remonté vers l'installation de dépouillement et on le dépose à l'entrée de cette installation, qu'on met maintenant en route. On retourne immédiatement vers la deuxième cuve de la même rangée, on y remonte de nouveau la moitié avant de la charge de cuve et on dépose de nouveau ce sous-groupe à l'entrée de l'installation de dépouillement. On continue ainsi avec les cuves suivantes jusqu'à ce que l'installation de dépouillement commence à délivrer des cathodes dépouillées. Lorsque, à ce moment, on a déposé une moitié d'une charge de cuve, provenant par ex. de la sixième cuve, à l'entrée de l'installation de dépouillement, l'on passe immédiatement vers la sortie de l'installation de dépouillement, on y remonte une moitié d'une charge de cuve de cathodes dépouillées, on transporte ce sous-groupe remonté vers la première cuve et on l'y dépose, de façon à ce que la moitié avant de la première cuve soit remplacée. Le trajet aller suivant va alors de la septième cuve vers l'entrée de l'installation de dépouillement et le trajet retour qui suit immédiatement va de la sortie de l'installation de dépouillement vers la deuxième cuve. Ainsi l'on parcourt toute la rangée, après quoi on commence à remplacer la moitié arrière des cuves de la même rangée.

Ce procédé connu a comme inconvénients qu'il y a une répartition défavorable du courant dans les cuves dans lesquelles le remplacement des cathodes est en cours et que le remplacement de deux charges de cuve requiert au moins quatre trajets aller-retour entre les cuves et l'installation de dépouillement. Ce dernier inconvénient pose des problèmes surtout lorsque l'on utilise une installation de dépouillement automatique travaillant à grande vitesse.

Afin d'éviter ce dernier inconvénient il a déjà été proposé de remplacer simultanément plusieurs sous-groupes de cathodes compacts, par exemple deux sous-groupes situés côte à côte dans des cuves adjacentes. Dans ce cas, il est cependant fait appel, soit à une installation de transport compliquée, telle que décrite dans le brevet Américain n° 3.562.131, qui prévoit par rangée de cuves un pont roulant, deux chariots avec chacun un palonnier et une chaîne de transport vers l'installation de dépouillement, soit à une installation de dépouillement mobile compliquée, telle que décrite dans la demande de brevet allemand n° 2 424 383.

Le but de la présente invention est de fournir un procédé évitant les inconvénients mentionnés ci-dessus.

A cet effet, selon l'invention, on procède comme suit :
- on remonte les cathodes paires d'une première cuve et simultanément les cathodes impaires d'une deuxième cuve adjacente à la première en obtenant ainsi un ensemble remonté de deux sous-groupes de cathodes séparés et décalés l'un par rapport à l'autre selon l'axe longitudinal des cuves sur une distance égale à la distance entre deux cathodes successives dans un groupe, ces deux cuves étant devenues ainsi une paire de cuves incomplètes,
- au cours de leur transport vers l'installation de dépouillement, on rapproche les deux sous-groupes l'un de l'autre en les déplaçant transversalement par rapport à l'axe longitudinal des cuves jusqu'à l'obtention d'un groupe de cathodes complet,
- on dépose ce groupe complet à l'entrée de l'installation de dépouillement,
- on remonte à la sortie de l'installation de dépouillement une série de cathodes dépouillées correspondant en nombre et en disposition au groupe complet susdit,
- au cours du transport de cette série vers une paire de cuves incomplètes, on sépare les cathodes paires des cathodes impaires de cette série en les déplaçant transversalement par rapport à l'axe longitudinal des cuves jusqu'à l'obtention d'un ensemble remonté de deux sous-groupes séparés de cathodes dépouillées dont la disposition correspond à celle de l'ensemble remonté susdit, et
- on dépose simultanément le sous-groupe des cathodes dépouillées paires dans la première cuve de la paire de cuves susdite et le sous-groupe des cathodes dépouillées impaires dans la deuxième cuve de la paire de cuves susdite. La présente invention se rapporte également à une installation pour remplacer des cathodes dans une usine électrolytique, dans laquelle des cuves d'électrolyse oblongues situées côte à côte forment une rangée s'étendant transversalement par rapport à l'axe longitudinal des cuves, dans laquelle se trouvent plusieurs rangées de cuves parallèles et dans laquelle chaque cuve contient un groupe de cathodes, suspendues verticalement, à distance égale et transversalement par rapport à l'axe longitudinal de la cuve et adaptées à être remontées au moyen d'une paire de crochets, cette installation comprenant :
- un pont roulant couvrant plusieurs rangées de cuves et adapté à se déplacer parallèlement aux rangées de cuves,
- un chariot suspendu au pont roulant et adapté à se déplacer transversalement par rapport aux rangées de cuves,
- un double palonnier pour cathodes suspendu au chariot parallèlement à l'axe longitudinal des cuves, adapté à se déplacer verticalement et comprenant :
- deux parties de palonnier oblongues parallèles qui sont toutes les deux munies d'une rangée de paires de crochets placées l'une derrière l'autre à une distance qui est le double de celle qu'il y a entre deux cathodes successives dans un groupe, et
- des moyens pour modifier la position mutuelle des deux parties de palonnier permettant d'atteindre une première position, dans laquelle il est formé une seule rangée compacte de paires de crochets situées à distance cathodique l'une derrière l'autre et une deuxième position, dans laquelle sont formées deux rangées séparées de paires de crochets situées au même niveau.

Une telle installation est décrite dans la demande de brevet allemand n° 2424383 susdite. Dans cette installation connue il est passé de la première position précitée à la deuxième position précitée (et vice versa) en déplaçant une des deux parties de palonnier obliquement par rapport à son axe longitudinal. Le double palonnier est donc construit asymétriquement et est inégalement chargé pendant son fonctionnement, ce qui pose naturellement des problèmes quant à sa suspension. En plus, il ne permet pas de remplacer simultanément des cathodes dans deux cuves adjacentes, lorsque la distance entre deux cathodes dans une cuve est faible comme c'est le cas dans la production de feuilles de départ pqur l'électroraffinage de cuivre. Cette installation connue est d'ailleurs destinée à remonter. un sous-groupe de cathodes compact d'une cuve et à séparer celui-ci, lors du transport vers l'installation de dépouillement, en deux demi sous-groupes séparés moins compacts.

Le but de l'invention est de fournir une installation du type défini ci-dessus, évitant les inconvénients précités.

A cet effet, selon l'invention, les moyens pour modifier la position mutuelle des deux parties de palonnier sont agencés pour déplacer les deux parties de palonnier transversalement par rapport à l'axe longitudinal de celles-ci et le double palonnier comprend, en outre, des moyens pour déplacer les deux parties de palonnier en sens inverse, selon leur axe longitudinal. De préférence, le double palonnier comprend en outre des moyens pour déplacer les deux parties de palonnier simultanément dans le même sens selon leur axe longitudinal.

La description ci-après d'un mode de réalisation du procédé et de l'installation selon l'invention, qui n'est donné qu'à titre d'exemple non restrictif, fera mieux comprendre l'invention et ses avantages. Cette description qui se rapporte au remplacement des cathodes dans une salle d'électrolyse pour la production de feuilles de départ pour l'électroraffinage du cuivre, est illustrée par les dessins ci-joints.

Dans ces dessins :
la figure 1 est un plan schématique de la salle d'électrolyse ;
la figure 2 est un plan plus détaillé d'une partie de deux cuves adjacentes de la salle d'électrolyse de la figure 1 ;
la figure 3 est une vue frontale d'une cathode ;
la figure 4 est un plan du double palonnier pour cathodes de la salle d'électrolyse de la figure 1 ;
la figure 5 est une vue frontale du double palonnier pour cathodes de la figure 4 ;
la figure 6 est un plan plus détaillé de la partie centrale du double palonnier de la figure 4 ;
la figure 7 est une vue latérale de la partie centrale montrée en figure 6 ;
la figure 8 est une vue frontale schématique du système de suspension du double palonnier ;
la figure 9 est une vue en perspective du double palonnier en fonctionnement.

Comme montré à la figure 1, la salle d'électrolyse 1 comprend quatre rangées parallèles 2 de cuves d'électrolyse oblongues 3 situées côte à côte, un pont roulant 4 avec chariot 5, auquel est attaché un double palonnier 6 pour cathodes et une installation de dépouillement 7. Le pont roulant 4, muni de roues 8 et actionné par un moteur non représenté, peut se déplacer suivant un mouvement de va-et-vient sur les rails 9 parallèlement aux rangées de cuves 2. Le chariot 5 muni de roues 10 et actionné par un moteur non représenté, peut se déplacer suivant un mouvement de va-et-vient sur les rails 11 qui sont fixés au pont 4, transversalement aux rangées de cuves 2. L'installation de dépouillement 7 est munie d'une entrée 12 pour cathodes à dépouiller et d'une sortie 13 pour cathodes dépouillées. Le pont roulant 4 et le chariot 5 sont du type classique et il ne sera pas entré dans des détails quant à leur structure. Il ne sera entré dans des détails non plus pour ce qui est de la construction de l'installation de dépouillement 7, qui ne fait pas l'objet de la présente invention.

Comme le montre la figure 2, chaque cuve 3 comprend un groupe de cathodes 14 et alternant avec celui-ci un groupe d'anodes 15, suspendus verticalement à distance égale et transversalement par rapport à l'axe longitudinal de la cuve. La distance entre deux cathodes successives est de 124 mm ; chaque cuve 3 contient trente-deux cathodes 14 et trente-trois anodes 15. Une anode 15 est constituée d'une plaque coulée de cuivre impur qui est munie à sa partie supérieure de deux oreilles 16 latéralement saillantes permettant de suspendre l'anode 15 dans la cuve 3. Une cathode 14 (voir figure 3) est constituée d'une plaque 17 en cuivre laminé qui est attachée à une barre de suspension en cuivre 18 et qui présente à sa partie supérieure deux ouvertures 19 qui permettent de remonter la cathode 14 au moyen d'une paire de crochets. Les extrémités 20 de la barre de suspension 18 permettent de suspendre la cathode 14 dans la cuve 3.

La tête et la queue de chaque rangée de cuves 2 sont reliées de façon classique à une source de courant non représentée. Le transport du courant à travers une rangée de cuves 2 se fait également de façon classique, au moyen de conducteurs en cuivre 21, qui sont logés sur les parois longitudinales 22 des cuves 3 et qui chacun relient électriquement un groupe de cathodes 14 à un groupe adjacent d'anodes 15, comme le montre schématiquement la figure 2. Un électrolyte approprié coule à travers les cuves 3. Les anodes impurs se dissolvent pendant l'électrolyse et un dépôt de cuivre pur, non représenté, se forme sur les deux côtés des cathodes. Lorsque ce dépôt a atteint une épaisseur suffisante, les cathodes 14 doivent être remplacées par des cathodes dépouillées. Pour ce remplacement de cathodes 14 l'on utilise, en combinaison avec le pont roulant 4 et le chariot 5, le double palonnier 6 qui sera décrit ci-après en détail.

Comme montré aux figures 4 et 5, le double palonnier 6 est composé d'un châssis fixe 23 sur lequel sont montés deux chariots 24 et 24' qui portent chacun une partie de palonnier 25 et 25'. Le châssis 23 comprend trois longerons 26, 27 et 28 et en dessous de ceux-ci deux traverses 29 et 31. Les traverses 29 et 31 ont un profil en forme de U et servent de chemin de roulement aux roues 32 des chariots 24 et 24'.

Le chariot 24 est actionné par un cylindre hydraulique 33 qui pivote sur la charnière 34 fixée en dessous du longeron 27 et dont la tige 35 pivote à son extrémité sur la charnière 36 fixée au chariot. Le chariot 24' est actionné de la même façon par un cylindre hydraulique 33' qui pivote sur la charnière 34' fixée en dessous du longeron 27 et dont la tige 35' pivote à son extrémité sur la charnière 36' fixée au chariot. Les cylindres 33 et 33' sont identiques et leur course est telle que, lorsque leur tige est retirée, l'axe A-A de la partie de palonnier 25 coïncide avec l'axe A'-A' de la partie de palonnier 25', et que lorsque leur tige est complètement sortie, la distance entre les axes précités est égale à la distance entre les axes de deux cuves 3 adjacentes. Dans le cas présent les cylindres 33 et 33' ont une course de 600 mm. Étant donné que cylindres 33 et 33' ne sont pas logés centralement par rapport aux chariots 24 et 24', ceux-ci sont munis à leur partie supérieure d'une paire de roues de guidage 37 pour lesquelles il est prévu un chemin de roulement 38 en dessous des traverses 26, 27 et 28.

Chaque partie de palonnier 25 et 25' comprend une poutre 39, à laquelle sont attachées latéralement un certain nombre de traverses 40 qui sont toutes munies d'une paire de crochets 41. Le nombre de traverses 40 par partie de palonnier est égal à la moitié du nombre de cathodes 14 présentes dans une cuve 3. Dans le cas présent une partie de palonnier comprend donc seize traverses 40 ou, autrement dit, seize paires de crochets 41. La distance entre deux traverses successives 40 ou, autrement dit, entre deux paires de crochets successives est égale au double de la distance entre deux cathodes 14 successives dans une cuve 3. Dans le cas présent cette distance est donc égale à 248 mm. La distance entre les deux crochets 41 d'une paire de crochets est égale à la distance entre les deux ouvertures 19 dans la cathode 14, dans le cas présent 340 mm.

Comme montré à la figure 6, sur laquelle, pour des raisons de clarté, le châssis 23 et les cylindres actionnant les chariots 24 et 24' n'ont pas été repris, et à la figure 7, chaque partie de palonnier 25 et 25' est montée sous son chariot 24 et 24' de façon qu'elle est à même de se déplacer selon son axe longitudinal par rapport au chariot. A cet effet, chaque chariot 24 et 24' est muni à sa partie inférieure de deux paires de douilles glissantes 42 à travers lesquelles passent une paire de tiges glissantes 43, dont les extrémités sont fixées à deux plaques transversales 44 qui sont fixées à leur tour à la poutre 39.

Le chariot 24 est également muni à sa partie inférieure de deux cylindres hydrauliques raccordés dos à dos : le cylindre 45, qui peut être défini comme cylindre de passage d'une position paire à une position impaire et dont la tige 46 pivote à son extrémité sur la charnière 47 qui est fixée à la plaque transversale 44 de derrière, c'est-à-dire celle située le plus haut à la figure 6, et le cylindre 48, qui peut être défini comme cylindre d'accrochage-décrochage et dont la tige 49 pivote à son extrémité sur la charnière 50 qui est fixée en dessous du chariot 24. En retirant la tige 46, la partie de palonnier 25 est déplacée vers l'avant, c. à. d. vers le basde la figure 6 ; la sortie de la tige 46 fait reculer la partie de palonnier 25. En retirant la tige 49, la partie de palonnier 25 est également déplacée vers l'avant et vice versa. De façon analogue le dessous du chariot 24' est muni d'un cylindre de passage d'une position paire à une position impaire 45' dont la tige 46' pivote à son extrémité sur la charnière 47' qui est fixée à la plaque d'écartement 44 d'avant et un cylindre d'accrochage-décrochage 48' dont la tige 49' pivote à son extrémité sur la charnière 50' qui est fixée en dessous du chariot 24'. En retirant la tige 46', la partie de palonnier 25' est déplacée vers l'arrière et vice versa. Le retrait de la tige 49' provoque également le déplacement de la partie de palonnier 25' vers l'arrière et vice versa. Les cylindres de passage de la position paire à la position impaire 45 et 45' ont une course qui est égale à la distance entre deux cathodes 14 successives, donc une course de 124 mm dans le présent cas.

Lorsque les tiges 46, 46' et 49 sont complètement sorties et que la tige 49' est retirée, le double palonnier 6 présente la configuration de la figure 4, où la partie de palonnier droite 25' est en avance sur la partie de palonnier gauche 25 sur une distance qui est égale à la distance entre deux cathodes 14 successives dans la cuve 3. Lorsque la tige 49' est sortie et que la tige 49 est retirée, les deux parties de palonnier 25 et 25' se déplacent vers l'avant sur une distance de 50 mm.

Lorsque les tiges 46, 46' et 49' sont retirées et que la tige 49 est sortie, le double palonnier 6 présente une configuration qui est l'inverse de celle de la figure 4 et où la partie de palonnier gauche 25 est donc en avance sur la partie de palonnier droite 25' sur une distance de 124 mm. Lorsque dans cette situation la tige 49' est sortie et que la tige 49 est retirée, les deux parties de palonnier 25 et 25' s'avancent de nouveau sur une distance de 50 mm.

Comme montré à la figure 8, le double palonnier 6 est suspendu d'une façon classique à une boîte de transmission 51 à quatre tambours 52 à l'aide de quatre câbles 53 et de quatre poulies 54, celles-ci étant reliées par des crochets non représentés aux quatre oeillets de suspension 55 fixés au châssis 23 du double palonnier 6. Le dispositif de guidage 56 évite tout déplacement autre que vertical, du châssis 23 par rapport au chariot 5. Avec l'installation décrite avant, l'on peut procéder comme suit. Au démarrage de l'opération de remplacement des cathodes, le double palonnier 6 est remonté à la boîte de transmission 51 et présente la configuration de figure 4, c. à. d. les tiges 35, 35', 49, 46 et 46' sont sorties et la tige 49' est retirée. Le pont est déplacé jusqu'au-dessus de la tête, c. à. d. l'extrémité tout au bas de la figure 1, des rangées de cuves 2, de façon que l'axe A-A de la partie de palonnier 25 coïncide avec l'axe des premières cuves 3 et l'axe A'-A' de la partie de palonnier 25' avec l'axe des deuxièmes cuves 3. Le chariot 5 est ensuite amené jusqu'au-dessus de la première rangée de cuves 2, par ex. la rangée de cuves 2 de gauche à la figure 1, de façon que la première paire de crochets 41 de la partie de palonnier 25, c. à. d. celle tout au bas de la figure 4, se situe au-dessus de l'espace qu'il y a entre la deuxième cathode 14 de la première cuve 3 et l'anode 15 qui suit celle-ci. L'on fait descendre le double palonnier 6 jusqu'à ce que les paires de crochets 41 se situent au niveau des ouvertures 19 des cathodes 14. La tige 49' est ensuite sortie et la tige 49 retirée, ce qui fait avancer de 50 mm les deux parties de palonnier 25 et 25' et aboutir les paires de crochets 41 de la partie de palonnier 25 avec leurs pieds dans les ouvertures 29 des cathodes paires 14 de la première cuve, tandis que les paires de crochets 41 de la partie de palonnier 25' aboutissent avec leurs pieds dans les ouvertures 29 des cathodes impaires 14 de la deuxième cuve. Le double palonnier 6 est alors remonté et on obtient ainsi au remontage la configuration de la figure 9, où, pour des raisons de clarté, les anodes 25 n'ont pas été représentées.

Ensuite le pont roulant est amené jusqu'au-dessus de l'entrée 12 de l'installation de dépouillement 7. Entre-temps les tiges 35 et 35' sont retirées de sorte que l'axe A-A de la partie de palonnier 25 coïncide avec l'axe A'-A' de la partie de palonnier 25' et que l'on obtienne un groupe compact de cathodes 16 remontées. Après positionnement du chariot 5 au-dessus de l'entrée 12, l'on fait descendre le double palonnier 6 jusqu'à ce que les extrémités 20 des barres de suspension 18 des cathodes 14 viennent se reposer sur un dispositif de transport non représenté, qui est prévu à l'entrée 12, libérant ainsi les pieds des paires de crochets 41 dans les ouvertures 19. La tige 49' est alors de nouveau retirée et la tige 49 sortie, ce qui fait reculer les deux parties de palonnier 25 et 25' de 50 mm, qui se libèrent ainsi des cathodes 14 qui elles sont maintenant suspendues à l'entrée 12 de l'installation de dépouillement 7. Le double palonnier 6 est remonté, le pont roulant 4 est amené jusqu'au-dessus des troisièmes et des quatrièmes cuves 3 des rangées de cuves 2 et entre-temps les tiges 35 et 35' sont de nouveau sorties.

On répète maintenant pour la troisième et la quatrième cuve 3 de la première rangée de cuves 2, l'opération décrite ci-dessus. Cette opération est encore une fois répétée pour la cinquième et la sixième cuve de la première rangée de cuves. Entre-temps l'installation de dépouillement 7 est entrée en fonctionnement et délivre des cathodes, dépouillées de leur dépôt électrolytique, à la sortie 13 de sorte que le remplacement de cathodes peut commencer. Lorsqu'on a alors déposé à l'entrée 12 de l'installation de dépouillement, sous la forme d'un groupe compact, les cathodes paires provenant de la septième cuve et les cathodes impaires provenant de la huitième cuve, on déplace le pont 4 immédiatement vers la sortie 13 de l'installation de dépouillement 7, on y fait descendre le double palonnier 6 et on y remonte un groupe compact de cathodes dépouillées, on amène le pont 4 de nouveau jusqu'au-dessus de la tête des rangées de cuves 2 et on fait sortir entre-temps les tiges 35 et 35', on amène le chariot 5 jusqu'au-dessus de la première et la deuxième cuve de la première rangée de cuves 2 dans la même position qu'il avait lors de la première opération dans ces cuves, on fait descendre le double palonnier 6 jusqu'à ce que les extrémités 20 des barres de suspension 18 des cathodes dépouillées 14 viennent se reposer sur les parois 22 des cuves libérant ainsi les pieds des paires de crochets 41 dans les ouvertures 19, on recule les deux parties de palonnier 25 et 25' de 50 mm en retirant la tige 49' et en sortant la tige 49, et on remonte de nouveau le double palonnier 6. Ainsi sont remplacées les cathodes paires de la première cuve de la première rangée de cuves et en même temps les cathodes impaires de la deuxième cuve de cette même rangée.

Le trajet aller suivant va alors de la neuvième et dixième cuve de la première rangée de cuves vers l'entrée 12 de l'installation de dépouillement 7, et le trajet de retour qui suit, de la sortie 13 de l'installation de dépouillement 7 vers la troisième et la quatrième cuve de la première rangée de cuves. On parcourt ainsi toute la première rangée de cuves et on passe ensuite aux rangées suivantes jusqu'à ce que toutes les cathodes paires des cuves impaires et toutes les cathodes impaires des cuves paires sont remplacées. Ensuite on retire les tiges 46 et 46' et on entame le remplacement des cathodes impaires des cuves impaires et des cathodes paires des cuves paires. Il va de soi qu'il existe un grand nombre de variantes dans le procédé décrit ci-dessus. C'est ainsi que l'on pourrait aussi bien commencer par le remplacement des cathodes impaires des cuves impaires et des cathodes paires des cuves paires. Il serait également possible d'achever complètement une ou deux rangées avant de passer aux autres. Une fois l'installation de dépouillement en plein fonctionnement, on pourrait également alternativement remplacer un ensemble pair-impair et un ensemble impair-pair de cathodes. On aura compris que l'essence du procédé de l'invention consiste à engager dans un cycle de remplacement un groupe complet de cathodes formé par les cathodes paires d'une cuve et les cathodes impaires d'une cuve adjacente. On aura également compris que le procédé de l'invention présente comme avantages qu'il y a une répartition égale du courant dans les cuves où le remplacement est en cours, que le nombre de trajets aller-retour entre les cuves d'électrolyse et l'installation de dépouillement est réduit de moitié et que son application dans des usines électrolytiques existantes n'entraîne que des faibles frais d'investissement, puisqu'elle n'exige que le remplacement des palonniers existants par le double palonnier décrit ci-dessus.

Il va de soi que l'installation de l'invention n'est pas non plus limitée au mode de réalisation décrit ci-dessus et que de nombreuses modifications peuvent y être apportées sans que l'on ne sorte pour autant du cadre de la présente demande de brevet. C'est ainsi, par exemple, que les moyens d'actionnement hydraulique décrits plus haut peuvent être remplacés par des moyens d'actionnement pneumatiques ou électriques.

## Revendications

1. Procédé pour remplacer des cathodes (14) dans une usine électrolytique (1), dans laquelle des cuves d'électrolyse oblongues (3) situées côte à côte forment une rangée (2) s'étendant transversalement par rapport à l'axe longitudinal des cuves et dans laquelle dans chaque cuve un groupe de cathodes, suspendues verticalement, à distance égale et transversalement par rapport à l'axe longitudinal de la cuve reçoit un dépôt électrolytique, suivant lequel, lorsque le dépôt électrolytique a atteint une épaisseur désirée,
- on remonte un sous-groupe de cathodes d'une cuve en veillant à ce que l'orientation et la disposition des cathodes dans le sous-groupe remonté restent identiques à ce qu'elles étaient dans la cuve, cette cuve étant devenue ainsi une cuve incomplète,
- on transporte le sous-groupe remonté vers une installation de dépouillement (7), dans laquelle les cathodes sont dépouillées de leur dépôt électrolytique et dans laquelle il est prévu une entrée (12) pour cathodes à dépouiller et une sortie (13) pour cathodes dépouillées,
- on dépose le sous-groupe à l'entrée de l'installation de dépouillement,
- on remonte à la sortie de l'installation de dépouillement une série de cathodes dépouillées correspondant en nombre et en disposition au sous-groupe susdit,
- on transporte cette série remontée vers une cuve incomplète, et
- on la dépose dans cette cuve de façon à compléter celle-ci,
caractérisé en ce que
- on remonte les cathodes paires d'une première cuve et simultanément les cathodes impaires d'une deuxième cuve adjacente à la première en obtenant ainsi un ensemble remonté de deux sous-groupes de cathodes séparés et décalés l'un par rapport à l'autre selon l'axe longitudinal des cuves sur une distance égale à la distance entre deux cathodes successives dans un groupe, ces deux cuves étant devenues ainsi une paire de cuves incomplètes,
- au cours de leur transport vers l'installation de dépouillement, on rapproche les deux sous-groupes l'un de l'autre en les déplaçant transversalement par rapport à l'axe longitudinal des cuves jusqu'à l'obtention d'un groupe de cathodes complet,
- on dépose ce groupe complet à l'entrée de l'installation de dépouillement,
- on remonte à la sortie de l'installation de dépouillement une série de cathodes dépouillées correspondant en nombre et en disposition au groupe complet susdit,
- au cours du transport de cette série vers une paire de cuves incomplètes on. sépare les cathodes paires des cathodes impaires de cette série en les déplaçant transversalement par rapport à l'axe longitudinal des cuves jusqu'à l'obtention d'un ensemble remonté de deux sous-groupes séparés de cathodes dépouillées dont la disposition correspond à celle de l'ensemble remonté susdit, et
- on dépose simultanément le sous-groupe des cathodes dépouillées paires dans la première cuve de la paire de cuves susdite et le sous-groupe des cathodes dépouillées impaires dans la deuxième cuve de la paire de cuves susdite.

2. Installation pour remplacer des cathodes (14) dans une usine électrolytique (1), selon le procédé de la revendication 1, cette installation comprenant :
- un pont roulant (4) couvrant plusieurs rangées de cuves et adapté à se déplacer parallèlement aux rangées de cuves,
- un chariot (5) suspendu au pont roulant et adapté à se déplacer transversalement par rapport aux rangées de cuves,
- un double palonnier (6) pour cathodes suspendu au chariot parallèlement à l'axe longitudinal des cuves, adapté à se déplacer verticalement et comprenant :
- deux parties de palonnier oblongues (25, 25') parallèles qui sont toutes les deux munies d'une rangée de paires de crochets (41) placées l'une derrière l'autre à une distance qui est le double de celle qu'il y a entre deux cathodes successives dans un groupe, et
- des moyens (24, 33, 34, 24', 33', 34') pour modifier la position mutuelle des deux parties de palonnier permettant d'atteindre une première position, dans laquelle il est formé une seule rangée compacte de paires de crochets situées à distance cathodique l'une derrière l'autre, et une deuxième position, dans laquelle sont formées deux rangées séparées de paires de crochets situées au même niveau,
caractérisée en ce que les moyens susdits sont agencés pour déplacer les deux parties de palonnier transversalement par rapport à l'axe longitudinal de celles-ci et que le double palonnier comprend, en outre, des moyens (45, 46, 45', 46') pour déplacer les deux parties de palonnier en sens inverse selon leur axe longitudinal.

3. Installation selon la revendication 2, caractérisé en ce que le double palonnier (6) comprend des moyens (48, 49, 48', 49') pour déplacer les deux parties de palonnier simultanément dans le même sens selon leur axe longitudinal.

4. Double palonnier (6) pour cathodes pour emploi dans l'installation selon l'une des revendications 2 ou 3, ce double palonnier comprenant :
- deux parties de palonnier oblongues (25, 25') parallèles qui sont toutes les deux munies d'une rangée de paires de crochets (41) placées l'une derrière l'autre à une distance qui est le double de celle qu'il y a entre deux cathodes successives dans un groupe, et
- des moyens (24, 33, 34, 24', 33', 34') pour modifier la position mutuelle des deux parties de palonnier permettant d'atteindre une première position, dans laquelle il est formé une seule rangée compacte de paires de crochets situées à distance cathodique l'une derrière l'autre, et une deuxième position, dans laquelle sont formées deux rangées séparées de paires de crochets situées au même niveau,
caractérisé en ce que les moyens susdits sont agencés pour déplacer les deux parties de palonnier transversalement par rapport à l'axe longitudinal de celles-ci et qu'il comprend, en outre, des moyens (45, 46, 45', 46') pour déplacer les deux parties de palonnier en sens inverse selon leur axe longitudinal.

5. Double palonnier (6) pour cathodes selon la revendication 4, caractérisé en ce qu'il comprend des moyens (48, 49, 48', 49') pour déplacer les deux parties de palonnier simultanément dans le même sens selon leur axe longitudinal.

## Claims

1. A process for replacing cathodes (14) in an electrolytic plant (1), in which rectangular electrolytic cells (3) positioned side by side form a row (2) that is transversal to the longitudinal axis of the cells and in which in each cell a group of cathodes, suspended vertically at equal distance from one another and transversally to the longitudinal axis of the cell, receives an electrolytic deposit, according to which process, when the electrolytic deposit has reached a required thickness,
- a subgroup of cathodes is lifted from a cell, while ensuring that the orientation and the disposition of the cathodes in the lifted subgroup remains identical to what they were in the cell, said cell becoming thereby an incomplete cell,
- the lifted subgroup is conveyed to a stripping installation (7), in which the electrolytic deposit is stripped off the cathodes and in which there is an entry (12) for cathodes to be stripped and an exit (13) for stripped cathodes, - the subgroup is set down at the entry of the stripping installation,
- a series of stripped cathodes, corresponding in number and disposition to said subgroup, is lifted at the exit of the stripping installation,
- this lifted series is conveyed to an incomplete cell, and
- it is set down in this cell in order to complete the latter,
characterized in that
- the even-numbered cathodes are lifted from a first cell and simultaneously the odd-numbered cathodes from a second cell, which is adjacent to the first one, thereby obtaining a lifted set of two separate subgroups of cathodes offset from one another along the longitudinal axis of the cells over a distance equal to the distance between two successive cathodes in a group, said two cells becoming thereby a pair of two incomplete cells,
- during their conveying to the stripping installation, the two subgroups are brought nearer to each other by moving them transversally to the ldngitudinal axis of the cells until a complete group of cathodes is obtained,
- this complete group is set down at the entry of the stripping installation,
- at the exit of the stripping installation a series of stripped cathodes, corresponding in number and disposition to the said complete group, is lifted,
- during the conveying of this series to a pair of incomplete cells, the even-numbered cathodes are separated from the odd-numbered cathodes of this series by moving them transversally to the longitudinal axis of the cells until a lifted set of two separate subgroups of stripped cathodes with the same disposition as the before-mentioned lifted set is obtained, and
- the subgroup of the even-numbered stripped cathodes is set down in the first cell of said pair of cells and the subgroup of the odd-numbered stripped cathodes simultaneously in the second cell of the said pair of cells.

2. Apparatus for replacing the cathodes (14) in an electrolytic plant (1) according to the process of claim 1, said apparatus comprising :
- an overhead crane (4) spanning several rows of cells and adapted to move parallelly to the rows of cells,
- a carriage (5) suspended to the overhead crane and adapted to move transversally to the rows of cells,
- a double rack (6) for cathodes suspended to the carriage parallelly to the longitudinal axis of the cells, adapted to move vertically and comprising :
- two parallel elongated rack parts (25, 25') which are both equipped with a row of pairs of hooks (41) positioned one behind another at twice the distance between two successive cathodes in a group, and
- means (24, 33, 34, 24', 33', 34') to change the relative position of the two rack parts enabling to reach a first position, in which is formed one single compact row of pairs of hooks positioned one behind another at cathode distance, and a second position, in which two coplanar separate rows of pairs of hooks are formed,
characterized in that said means are adapted to move the two rack parts transversally to their longitudinal axis and in that the double rack comprises, moreover, means (45, 46, 45', 46') to move the two rack parts in opposite direction along their longitudinal axis.

3. Apparatus according to claim 2, characterized in that the double rack (6) comprises means (48, 49, 48', 49') to move the two rack parts simultaneously in the same direction along their longitudinal axis.

4. Double rack (6) for cathodes for use in the apparatus according to one of the claims 2 or 3, comprising :
- two parallel elongated rack parts (25, 25') which are both equipped with a row of pairs of hooks (41) positioned one behind another at twice the distance between two successive cathodes in a group, and
- means (24, 33, 34, 24', 33', 34') to change the relative position of the two rack parts enabling to reach a first position, in which is formed one single compact row of pairs of hooks positioned one behind another at cathode distance, and a second position, in which two coplanar separate rows of pairs of hooks are formed,
characterized in that said means are adapted to move the two rack parts transversally to their longitudinal axis and in that it comprises, moreover, means (45, 46, 45', 46') to move the two parts in opposite direction along their longitudinal axis.

5. Double rack (6) for cathodes according to claim 4, characterized in that it comprises means (48, 49, 48', 49') to move simultaneously the two rack parts in the same direction along their longitudinal axis.

## Patentansprüche

1. Verfahren zum Auswechseln der Kathoden (14) in einer Elektrolyse-Anlage (1), in der längliche Elektrolysezellen (3), Seite an Seite angeordnet, eine Reihe (2) bilden, die sich quer zur Längsachse der Zellen erstreckt und in der in jeder Zelle eine Gruppe von Kathoden, die vertikal mit gleichem Abstand und quer zur Längsachse der Zelle aufgehängt sind, eine elektrolytische Ablagerung aufnimmt, wobei nach Erreichen einer bestimmten Schichtdicke der elektrolytischen Ablagerung folgendermaßen vorgegangen wird :
- eine Teilgruppe der Kathoden einer Zelle wird herausgehoben, wobei man darauf achtet, daß die Ausrichtung und Anordnung der Kathoden der herausgehobenen Teilgruppe identisch wie vorher in der Zelle bleibt, wonach diese Zelle jetzt unvollständig geworden ist,
- man überführt die herausgehobene Teilgruppe zu einer Abzieh-Anlage (7), in der die elektrolytische Beschichtung abgezogen wird und die einen Eingang (12) für die abzuziehenden und einen Ausgang (13) für die abgezogenen Kathoden aufweist,
- man setzt die Teilgruppe am Eingang der Abzieh-Anlage ab,
- am Ausgang der Abzieh-Anlage wird eine Reihe von abgezogenen Kathoden hochgehoben, deren Zahl und Anordnung der genannten Teilgruppe entspricht,
- man überführt diese Gruppe zu einer unvollständigen Zelle und
- man hängt sie in diese Zelle ein, so daß diese Zelle vollständig ist, dadurch gekennzeichnet, daß die geradzahligen
Kathoden einer ersten Zelle und gleichzeitig die ungeradzahligen Kathoden einer zweiten benachbarten Zelle herausgehoben werden, so daß man eine herausgehobene Zusammenstellung von zwei Teilgruppen von Kathoden erhält, die eine von der anderen getrennt und gegeneinander verschoben sind, gemäß der Längsachse der Zellen auf einen Abstand gleich dem Abstand zwischen zwei aufeinanderfolgenden Kathoden einer Gruppe, so daß die beiden Zellen ein Paar von unvollständigen Zellen geworden ist,
- - im Laufe der Überführung zur Abzieh-Anlage werden die beiden Teilgruppen einander genähert, in dem man sie quer zur Längsachse der Zellen verschiebt bis man eine vollständige Kathodengruppe erhält,
- diese vollständige Kathodengruppe wird am Eingang der Abzieh-Anlage abgesetzt,
- am Ausgang der Abzieh-Anlage wird eine Reihe von abgezogenen Kathoden herausgehoben, die in Zahl und Anordnung der vorgenannten vollständigen Gruppe entspricht,
- während der Überführung zu einem Paar von unvollständigen Zellen trennt man die geradzahligen von den ungeradzahligen Kathoden, in dem man sie quer zur Längsachse der Zellen verschiebt bis man eine Zusammenstellung von zwei getrennten Teilgruppen von abgezogenen Kathoden erhält, deren Anordnung derjenigen vom ersten Herausheben aus der Zelle entspricht,
- die Teilgruppe mit den abgezogenen geradzahligen Kathoden wird in die erste Zelle des genannten Zellenpaares eingehängt und gleichzeitig wird die Teilgruppe mit den abgezogenen ungeradzahligen Kathoden in die zweite Zelle dieses Zellenpaares eingehängt.

2. Vorrichtung zum Auswechseln der Kathoden (14) in einer Elektrolyse-Anlage (1) zur Durchführung des Verfahrens nach Anspruch 1, umfassend
- einen Brückenkran (4), der mehrere Reihen von Zellen bestreicht und parallel zu den Zellenreihen verfahrbar ist,
- eine Laufkatze (5), die auf der Kranbrücke quer zu den Zellenreihen verfahrbar ist,
- ein Doppelhubwerk (6) für die Vertikalbewegung der Kathoden, das an der Laufkatze parallel zur Längsachse der Zellen angeordnet ist und folgende Teile umfaßt :
- zwei längliche parallel angeordnete Hubwerksteile (25, 25'), die beide ausgerüstet sind mit einer Reihe von Hakenpaaren (41), eines hinter dem anderen in einem Abstand, der das Doppelte des Abstandes zwischen zwei aufeinanderfolgenden Kathoden einer Gruppe beträgt, und
- Mitteln (24, 33, 34, 24', 33', 34') zur Änderung der gegenseitigen Stellung dieser zwei Hubwerksteile, die es gestatten, eine erste Stellung zu erreichen, in der eine alleinige kompakte Reihe von Hakenpaaren im Kathodenabstand eines hinter dem anderen gebildet ist und eine zweite Stellung, in der zwei getrennte Reihen von Hakenpaaren im selben Niveau gebildet sind, dadurch gekennzeichnet, daß die genannten Mittel so gestaltet und angeordnet sind, daß sie die zwei Hubwerksteile (25, 25') quer zu ihrer Längsachse verschiebbar machen und daß das Doppelhubwerk (6) außerdem Mittel (45, 46, 45', 46') zur Verschiebung der zwei Hubwerksteile in gegenläufiger Richtung ihrer Längsachse aufweist.

3. Vorrichtung nach Anspruch 2, dadurch gekennzeichnet, daß das Doppelhubwerk (6) Mittel (48, 49, 48', 49') zur gleichzeitigen Verschiebung der zwei Hubwerksteile (25, 25') in der gleichen Richtung gemäß ihrer Längsachse aufweist.

4. Doppelhubwerk (6) für Kathoden zur Verwendung in der Vorrichtung gemäß einem der Ansprüche 2 oder 3, wobei dieses Doppelhubwerk umfaßt :
- zwei längliche, parallele Hubwerksteile (25, 25'), die beide mit einer Reihe von Hakenpaaren (41) ausgerüstet sind, wobei diese Hakenpaare eines hinter dem anderen in einem Abstand, der das doppelte des Abstandes zweier aufeinander folgenden Kathoden einer Gruppe beträgt, angeordnet sind, und
- Mittel (24, 33, 34, 24', 33', 34') zur Änderung der gegenseitigen Stellung dieser zwei Hubwerksteile, die es gestatten, eine erste Stellung zu erreichen, in der eine alleinige kompakte Reihe von Hakenpaaren im Kathodenabstand eines hinter dem anderen gebildet ist und eine zweite Stellung, in der zwei getrennte Reihen von Hakenpaaren im selben Niveau gebildet sind, dadurch gekennzeichnet, daß die genannten Mittel so gestaltet und angeordnet sind, daß sie die zwei Hubwerksteile (25, 25') quer zu ihrer Längsachse verschiebbar machen, und daß das Doppelhubwerk (6) außerdem Mittel (45, 46, 45', 46') zur Verschiebung der zwei Hubwerksteile in gegenläufiger Richtung gemäß ihrer Längsachse aufweist.

5. Doppelhubwerk (6) für Kathoden gemäß Anspruch 4, dadurch gekennzeichnet, daß es Mittel (48, 49, 48', 49') zur gleichzeitigen Verschiebung der zwei Hubwerksteile (25, 25') in der gleichen Richtung gemäß ihrer Längsachse aufweist.
